# EUROPÄISCHE PATENTSCHRIFT

(11) **EP 4 169 500 B1**
(45) Veröffentlichungstag und Bekanntmachung des Hinweises auf die Patenterteilung: **26.11.2025**
(21) Anmeldenummer: 21203894.7
(22) Anmeldetag: 21.10.2021
(51) Int. Cl.: A61J 1/06, A61J 1/16

(54) **SENSOREINHEIT ZUR ANBRINGUNG AN EINEM FLÜSSIGKEITSSPENDER UND FLÜSSIGKEITSSPENDER MIT EINER DERARTIGER SENSOREINHEIT**
SENSOR UNIT FOR APPLICATION TO A LIQUID DISPENSER AND LIQUID DISPENSER COMPRISING SUCH A SENSOR UNIT
UNITÉ DE CAPTEUR DESTINÉE À ÊTRE FIXÉE À UN DISTRIBUTEUR DE LIQUIDE ET DISTRIBUTEUR DE LIQUIDE DOTÉ D'UNE TELLE UNITÉ DE CAPTEUR

(43) Veröffentlichungstag der Anmeldung: 26.04.2023
(73) Patentinhaber: Aptar Radolfzell GmbH, 78315 Radolfzell (DE)
(72) Erfinder: Kohnle, Jörg, 78056 Villingen-Schwenningen (DE); Körner, Joachim, 88690 Uhldingen-Mühlhofen (DE)
(74) Vertreter: Witte, Weller und Partner Patentanwälte mbB Stuttgart

(56) Entgegenhaltungen:
- WO-A1-2014/004437
- DE-T2- 69 921 659
- US-A1- 2004 241 041
- US-A1- 2015 061 867
- US-A1- 2015 173 945
- US-A1- 2016 220 180
- US-A1- 2018 072 505
- US-A1- 2018 353 327
- US-A1- 2019 307 648
- US-B2- 9 452 256

## Beschreibung

### ANWENDUNGSGEBIET UND STAND DER TECHNIK

Die Erfindung betrifft eine Sensoreinheit zur Anbringung an einem Flüssigkeitsspender sowie einen Flüssigkeitsspender mit einer derartigen Sensoreinheit.

Eine Sensoreinheit im Sinne der Erfindung ist eine separat handhabbare Einheit, die zur Ankoppelung an einem Flüssigkeitsspender vorgesehen ist und die mindestens einen Sensor aufweist, der zur Erfassung der Handhabung des Flüssigkeitsspenders geeignet ist. Ein solcher Sensor kann beispielsweise als Bewegungssensor ausgebildet sein, der die Bewegung des Flüssigkeitsspenders erfasst, oder als Kraft- oder Drucksensor, der die Betätigung des Spenders zum Zwecke des Flüssigkeitsaustrags erfasst.

Die gattungsgemäße Sensoreinheit ist zur lösbaren Anbringung am Bodenabschnitt eines Flüssigkeitsspeichers vorgesehen. So ist es möglich, die Sensoreinheit nacheinander oder ggf. auch im Wechsel an verschiedenen Flüssigkeitsspeichern verschiedener Flüssigkeitsspender zu nutzen. Ist ein Flüssigkeitsspeicher leer, so kann die Sensoreinheit hiervon gelöst werden, der Flüssigkeitsspeicher oder der gesamte Flüssigkeitsspender mitsamt Flüssigkeitsspeicher ausgetauscht werden und die Sensoreinheit an einem neuen Flüssigkeitsspeicher befestigt werden.

Sensoreinheiten zur Anbringung am Flüssigkeitsspeichers sind beispielsweise aus den Dokumenten US 2018/0353327 A1, US 2016/0220180 A1 und US 2015/0173945 A1 bekannt. Das Dokument US 2018/0353327 A1 schlägt für die Verbindung des Flüssigkeitsspeichers mit der Sensoreinheit einen Verbindungsring vor, der am Flüssigkeitsspeicher befestigt wird und an dem die Sensoreinheit befestigt werden kann, beispielsweise magnetisch oder mittels mechanischer Haltemittel.

### AUFGABE UND LÖSUNG

Aufgabe der Erfindung ist es, eine alternative Sensoreinheit zur Verfügung zu stellen, die den genannten Wechsel des Flüssigkeitsspeichers in zuverlässiger Art und Weise ermöglicht. Aufgabe der Erfindung ist es weiterhin, einen Flüssigkeitsspender mit einer solchen Sensoreinheit zur Verfügung zu stellen.

Erfindungsgemäß wird eine Sensoreinheit gattungsgemäßer Art vorgeschlagen, die zur Befestigung am Bodenabschnitt eines Flüssigkeitsspeichers vorgesehen ist. Diese Sensoreinheit weist mindestens einen Sensor auf, der geeignet ist, die Handhabung des Flüssigkeitsspenders zu erfassen, insbesondere dessen Bewegung und/oder dessen Betätigung.

Eine erfindungsgemäße Sensoreinheit weist eine ringförmige Wandstruktur auf, die einen durch einen Aufnahmeraumboden bodenseitig geschlossenen Aufnahmeraum zur Aufnahme des Bodenabschnitts des Flüssigkeitsspeichers umgibt. Der Aufnahmeraum ist vorzugsweise im wesentlichen rotationssymmetrisch und weiterhin vorzugsweise zur Aufnahme von Flüssigkeitsspeichern mit kreiszylindrischer Mantelfläche ausgebildet. Die Wandstruktur kann umlaufend geschlossen sein. Sie kann jedoch auch Unterbrechungen aufweisen oder durch eine Mehrzahl von Wandsegmenten gebildet sein.

Der Aufnahmeraum ist nach oben offen und dient dem Einschieben des Bodenabschnitts des Flüssigkeitsspeichers von diesem offenen Ende aus. Der Flüssigkeitsspeicher wird im Bereich des Aufnahmeraums mit der Sensoreinheit in lösbarer Art und Weise gekoppelt.

Hierfür wird erfindungsgemäß die nachfolgende Gestaltung vorgeschlagen, um einen möglichst sicheren Halt der Sensoreinheit am Flüssigkeitsspeicher zu gewährleisten.

Erfindungsgemäß ist an der Innenseite der ringförmigen Wandstruktur eine umlaufende Dichtung vorgesehen, die zur Anlage an einer Mantelfläche des Flüssigkeitsspeichers vorgesehen ist und die gemeinsam mit der Mantelfläche und dem Bodenabschnitt des Flüssigkeitsspeichers einen isolierten Druckraum begrenzt.

Die Sensoreinheit ist derart ausgebildet, dass sie gemeinsam mit dem Flüssigkeitsspeicher den zumindest temporär isolierten Druckraum bildet. Dieser Druckraum hält den Flüssigkeitsspeicher dadurch, dass beim Herausziehen des Flüssigkeitsspeichers ein Unterdruck im Druckraum gebildet oder verstärkt wird, der das Herausziehen erschwert. Im einfachsten Falle ist die Sensoreinheit mit einer Dichtlippe versehen, die beim Einschieben des Flüssigkeitsspeichers den Druckraum isoliert, jedoch den entstehenden Überdruck zumindest zum Teil durch kurzes Ablösen der Dichtlippe von der Mantelfläche abbaut. Hierdurch wird erreicht, dass ein anschließendes Herausziehen den beschriebenen Unterdruck entstehen lässt.

Eine mögliche zusätzliche Maßnahme sieht vor, dass der Druckraum einen volumetrisch veränderlichen Teilraum aufweist, dessen Volumen mittels eines Schaltelements manuell änderbar ist. Dies gestattet es, das Einschieben des Flüssigkeitsspeichers bei minimalem Volumen des Teilraums vorzunehmen und nach erfolgtem Einschieben den Teilraum zu vergrößern, so dass der Unterdruck hierdurch erhöht wird.

Eine andere Möglichkeit zur Weiterbildung der erfindungsgemäßen Sensoreinheit liegt darin, einen Druckausgleichskanal vorzusehen, der den Druckraum mit einer Umgebung verbindet, wobei weiterhin ein manuell schaltbares Ventil vorgesehen ist, mittels dessen der Druckausgleichskanal geschlossen werden kann, so dass der Druckraum hierdurch isoliert wird.

Dies gestattet es, den durch die Sensoreinheit und die Außenseite des Flüssigkeitsspeichers begrenzten Druckraum während des Einschiebens des Flüssigkeitsspeichers mit der Umgebung zu verbinden, so dass hier kein oder nur ein geringer Überdruck entsteht. Sobald der Flüssigkeitsspeicher eingeschoben ist, wird das Ventil geschossen, so dass der Druckraum isoliert ist und einer Zugkraft am Flüssigkeitsspeicher ein Unterdruck entgegenwirkt. Soll der Flüssigkeitsspeicher gewechselt werden, so wird das Ventil geöffnet und der Flüssigkeitsspeicher kann bei gleichzeitigem Druckausgleich leicht herausgezogen werden. Das Ventil ist vorzugsweise durch eine Federkraft in die geschlossene Stellung gedrückt und wird durch manuelle Kraftbeaufschlagung geöffnet.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.
Fig. 1A und 1B zeigen den Grundaufbau einer erfindungsgemäßen Sensoreinheit.
Fig. 2A bis 2D zeigen die bestimmungsgemäße Verwendung der Sensoreinheit als Teil eines Flüssigkeitsspenders mit Sensoreinheit.
Fig. 3A bis 3C zeigen eine erfindungsgemäße Sensoreinheit, bei der eine Druckkammer der Sensoreinheit über einen Druckausgleichskanal mit der Umgebung verbindbar ist.
Fig. 4A bis 4C zeigen eine erfindungsgemäße Sensoreinheit, bei der die Druckkammer eine volumetrisch veränderliche Teilkammer aufweist.

### DETAILLIERTE BESCHREIBUNG DER AUSFÜHRUNGSBEISPIELE

Die Fig. 1A und 1B zeigen eine erfindungsgemäße Sensoreinheit 10, die bestimmungsgemäß am Bodenabschnitt 104 des Flüssigkeitsspeichers 102 eines Flüssigkeitsspenders 100 angebracht wird. Die Fig. 1A und 1B sowie die nachfolgenden Fig. 2A bis 2D dienen zunächst dem Zweck, die grundsätzliche Funktionsweise zu verdeutlichen. Die jeweiligen Fixierungsmittel zur Befestigung des Bodenabschnitts 104 des Flüssigkeitsspeichers 102 sind in den weiteren Figuren dargestellt.

Die grundsätzliche Bauform einer erfindungsgemäßen Sensoreinheit 10 sieht entsprechend Fig. 1A vor, dass die Sensoreinheit 10 eine in etwa napfartige Struktur mit einem Aufnahmeraumboden 14 und einer umgebenden Wandstruktur 12 aufweist. Wenngleich die Wandstruktur 12 in den Ausführungsbeispielen als umlaufende Wandstruktur dargestellt ist, sind auch Bauweisen möglich, bei denen in der Wandstruktur Unterbrechungen vorgesehen sind. So können beispielsweise drei sich jeweils über 90° erstreckende Elemente, die voneinander umfänglich beabstandet sind, ebenfalls eine Wandstruktur im Sinne der Erfindung bilden.

Wie anhand der schematischen Schnittdarstellung der Fig. 1B verdeutlicht, weist eine erfindungsgemäße Sensoreinheit 10 elektronische Komponenten auf, die der Erfassung der Handhabung des Flüssigkeitsspenders 100 dienen. Exemplarisch dargestellt sind in Fig. 1B eine Platine 20, auf dereine Batterie 21, ein Mikroprozessor 22, Sensoren 23 bis 25, ein Funkkommunikationsmodul 26 sowie eine Status-LED 27 vorgesehen sind. Diese elektronischen Komponenten sind in einem Bodenbereich der durch ein Gehäuse 18 außenseitig begrenzten Sensoreinheit 10 angeordnet.

Die elektronischen Komponenten gestatten die Erfassung von Sensordaten, um für die Handhabung und/oder Betätigung des Flüssigkeitsspenders charakteristische Sensordaten und Sensordatenverläufe zu erfassen. Im vorliegenden Fall sind diese Sensoren exemplarisch ein Bewegungssensor 23, der die Lage und Beschleunigung der Sensoreinheit 10 erfassen kann, ein akustischer Sensor 24, der Geräusche im Zusammenhang mit der Betätigung oder Handhabung erfassen kann, sowie ein Temperatursensor 25, der beispielsweise genutzt werden kann, um einen Temperaturanstieg im Zusammenhang mit dem Ergreifen des Spenders zu detektieren. Der Mikroprozessor 22 verarbeitet die Daten der Sensoren, wobei im einfachsten Falle diese Verarbeitung sich auf einen drahtlosen Versand über die Kommunikationseinrichtung 26 beschränken kann, beispielsweise der Versand an ein Smart Phone des Anwenders oder an einen Auswertungsserver. Bei anderweitigen Ausgestaltungen ist auch denkbar, dass der Mikroprozessor 22 selbst die Auswertung der Daten durchführt, ohne dass es hierfür der Kommunikation mit einem externen System bedarf.

Die Erfassung der Daten zur Handhabung kann verschiedenen Zwecken dienen. Insbesondere kann die Erfassung der Erkennung von Nutzungsvorgängen und der Überprüfung der richtigen Handhabung durch den Anwender dienen.

So ist es beispielsweise möglich, zu überwachen, ob ein Patient Medikamente gemäß Medikationsplan einnimmt. Dies kann insbesondere auch zweckmäßig sein, um eine hohe Datenqualität bei klinischen Studien zu erzielen. Ebenfalls ist es möglich, eine Sensoreinheit 10 der beschriebenen Art zu verwenden, um hierüber ein Zählwerk zu realisieren, mittels dessen der Anwender abschätzen kann, wie viele Applikationen mit der Flüssigkeit im Flüssigkeitsspeicher 102 noch möglich sind. Bei Gestaltung als Zählwerk ist es von Vorteil, wenn zusätzlich zu den beschriebenen elektronischen Komponenten auch eine Anzeigeeinrichtung vorgesehen ist.

Die Fig. 2A bis 2D verdeutlichen die bestimmungsgemäße Verwendung einer Sensoreinheit 10. Im Rahmen dieser Verwendung wird, wie in Fig. 2A dargestellt, ein Flüssigkeitsspender 100 mit dem Bodenabschnitt 104 seines Flüssigkeitsspeichers 102 in den Aufnahmeraum 16 der Sensoreinheit 10 eingeschoben, wo mittels der im Weiteren noch beschriebenen Mittel ein fester Halt gewährleistet ist. Bei manchen der im Folgenden beschriebenen Gestaltungen ist vorgesehen, dass die Sensoreinheit zwischen einem klemmenden und einem nicht klemmenden Zustand manuell umschaltbar ist. Der Flüssigkeitsspeicher 102 wird in solchen Fällen eingeschoben, nachdem zunächst der nicht klemmende Zustand bewirkt wurde. Anschließend wird die Sensoreinheit 10 dann in den klemmenden Zustand überführt. Bei anderen Gestaltungen erfolgt das Einschieben ohne vorherige Vorbereitung der Sensoreinheit 10, beispielsweise indem elastisch auslenkbare Elemente beim Einschieben selbst ausgelenkt werden und dann eine Klemmkraft auf den eingeschobenen Flüssigkeitsspeicher 102 ausüben.

Im gekoppelten Zustand, der in Fig. 2B dargestellt ist, kann der Medikamentenspender bestimmungsgemäß verwendet werden, wobei die Sensoreinheit aufgrund der Befestigung am Flüssigkeitsspeicher stets mitbewegt wird. Eine Verwendung des Flüssigkeitsspenders 100 ist exemplarisch für einen Tropfenspender in Fig. 2C verdeutlicht. Der Flüssigkeitsspeicher 102 ist im Falle dieses Ausführungsbeispiels als Quetschflasche ausgebildet. Wenn in der dargestellten Überkopflage des Flüssigkeitsspenders 100 mit angekoppelter Sensoreinheit 10 die Mantelfläche 106 des Flüssigkeitsspeichers 102 beidseitig kraftbeaufschlagt wird, so kann hierdurch ein Tropfenaustrag bewirkt werden.

Sobald der Flüssigkeitsspeicher 102 leer ist, wird der Flüssigkeitsspender 100 als Ganzes von der Sensoreinheit 10 gelöst, wie in Fig. 2D dargestellt ist. Einen ausreichenden Kraftaufwand vorausgesetzt, ist das Herausziehen des Flüssigkeitsspeichers 102 aus der Sensoreinheit 10 unproblematisch, je nach Ausgestaltung nach vorheriger Überführung der Sensoreinheit in den nicht klemmenden Zustand. Grundsätzlich wird angestrebt, dass bei erfindungsgemäßen Sensoreinheiten die Zugkraft zum Herausziehen des Flüssigkeitsspeichers 102 aus dem befestigten beziehungsweise eingeklemmten Zustand mehr als 5 Newton beträgt, so dass ein unbeabsichtigtes Trennen üblicherweise nicht zu erwarten ist.

Nach Entfernen des leeren Flüssigkeitsspeichers kann die Sensoreinheit 10 an einen neuen Flüssigkeitsspenders 100 angebracht werden.

Die elektronischen Komponenten sind insbesondere dafür ausgebildet, die Lageänderung des Flüssigkeitsspenders 100 im Zusammenhang mit einem Austrag zu erkennen. So ist der Fig. 2C gut zu entnehmen, dass der Spender eine charakteristische Lage einnimmt, wenn er für den Austrag genutzt wird. Diese Lage und gegebenenfalls Bewegungsabläufe bis zum Erreichen dieser Lage oder nach dem Erreichen dieser Lage können erkannt werden und als Zeichen für einen erfolgenden Austrag gewertet werden. Die Sensoreinheit 10 kann Sensoren aufweisen oder mit zusätzlichen Sensoren verbunden werden, um die Betätigung oder den Austrag selbst zu erfassen, beispielsweise mittels des beschriebenen akustischen Sensors 24 oder eines baulich von der Sensoreinheit 10 getrennten Sensormoduls zur Erfassung von Tropfen im Bereich der Austragöffnung 112. Es ist für viele Anwendungsfälle jedoch ausreichend, lediglich den Bewegungsablauf des Flüssigkeitsspenders 100 mit angekoppelter Sensoreinheit 10 zu analysieren, um mit ausreichender Sicherheit einen Austragvorgang zu erfassen.

Bei der Gestaltung gemäß der Fig. 3A bis 3C ist vorgesehen, dass der Aufnahmeraum 16 an der Innenseite der Wandstruktur 12 ein umlaufendes Dichtungselement 90 aufweist. Dieses Dichtungselement 90 führt dazu, dass der überwiegende Teil des Aufnahmeraums 16 einen gegenüber der Umgebung isolierten Druckraum 92 bildet, wenn der Flüssigkeitsspeicher 102 eingesetzt ist. Herrscht im Druckraum 92 Umgebungsdruck, so bildet sich beim unbeabsichtigten Herausziehen des Flüssigkeitsspeichers 102 hier ein Unterdruck, der dem Herausziehen des Flüssigkeitsspeichers 102 entgegenwirkt.

Zusätzlich ist bei der Gestaltung gemäß den Fig. 3A bis 3 ein Druckausgleichskanal 94 vorgesehen, der durch ein Ventil 96 verschlossen werden kann und aufgrund einer Federkraft auch üblicherweise verschlossen ist. Durch Drücken eines Knopfes 97 kann der Druckausgleichskanal 94jedoch geöffnet werden. In diesem geöffneten Zustand kann dann der Flüssigkeitsspeicher 102 eingeschoben werden, ohne dass sich im Druckraum 92 ein Überdruck bildet. Ist der Flüssigkeitsspeicher 102 vollständig eingeschoben, so wird das Ventil 96 geschlossen und der Flüssigkeitsspeicher ist sicher gehalten. Zusätzlich zu dem sich beim Herausziehen des Flüssigkeitsspeichers bildenden Unterdrucks im Druckraum 92 bewirkt auch das Dichtungselement 90 als solches, dass das Herausziehen des Flüssigkeitsspeichers 102 erschwert ist.

Die Gestaltung der Fig. 4A bis 4C sieht wiederum vor, dass ein Dichtungselement 90 nach Einschieben des Flüssigkeitsspeichers 102 einen gegenüber der Umgebung isolierten Druckraum 92 schafft. Die Besonderheit ist hier, dass zusätzlich zu dem bereits aus dem vorangegangenen Beispiel hervorgegangenen Druckraum 92 noch ein zusätzlicher Teilraum 92B vorgesehen ist, dessen Volumen über ein Kolben-Schaltelement 98 veränderbar ist. Wird dieses Schaltelement beim Einfügen des Flüssigkeitsspeichers mittels eines Knopfes 99 eingedrückt, so ist das Volumen des Teilraums 92B gering. Wird der Knopf 99 nach Einfügen des Flüssigkeitsspeichers losgelassen, so vergrößert sich der Teilraum 92B und der Druck im Druckraum 92 wird verringert, so dass das Herausziehen des Flüssigkeitsspeichers 102 zusätzlich erschwert ist.

## Patentansprüche

1. Sensoreinheit (10) zur Anbringung an einem Flüssigkeitsspender (100) mit den folgenden Merkmalen:
a. die Sensoreinheit (10) ist zur wechselbaren Anbringung am Bodenabschnitt (104) eines Flüssigkeitsspeichers (102) vorgesehen, und
b. die Sensoreinheit (10) weist eine ringförmige Wandstruktur (12) auf, die einen durch einen Aufnahmeraumboden (14) bodenseitig geschlossenen Aufnahmeraum (16) zur Aufnahme des Bodenabschnitts (104) des Flüssigkeitsspeichers (102) umgibt, und
c. die Sensoreinheit (10) weist mindestens einen Sensor (23, 24, 25) zur Erfassung der Handhabung des Flüssigkeitsspenders (100) auf,
**gekennzeichnet durch** das folgende Merkmal:
d. an der Innenseite der ringförmigen Wandstruktur (12) ist eine umlaufende Dichtung (90) vorgesehen, die zur Anlage an einer Mantelfläche (106) des Flüssigkeitsspeichers (102) vorgesehen ist und gemeinsam mit der Mantelfläche (106) und dem Bodenabschnitt (104) des Flüssigkeitsspeichers (102) einen isolierten Druckraum (92) bildet.

2. Sensoreinheit (10) nach Anspruch 1 mit den folgenden zusätzlichen Merkmalen:
a. der Druckraum (92) weist einen volumetrisch veränderlichen Teilraum (92B) auf, und
b. es ist ein Schaltelement (98) zur manuellen Änderung des Volumens des Teilraums (92B) vorgesehen.

3. Sensoreinheit (10) nach Anspruch 1 oder 2 mit den folgenden zusätzlichen Merkmalen:
a. es ist ein Druckausgleichskanal (94) vorgesehen, der den Druckraum (92) mit einer Umgebung verbindet, und
b. es ist ein manuell schaltbares Ventil (96) vorgesehen, mittels dessen der Druckausgleichskanal (94) geschlossen werden kann, so dass der Druckraum (92) hierdurch von der Umgebung isoliert wird.

4. Sensoreinheit (10) nach einem der vorstehenden Ansprüche mit mindestens einem der folgenden zusätzlichen Merkmale:
a. die Sensoreinheit (10) verfügt über mindestens einen Sensor (23, 24, 25), vorzugweise über einen Bewegungssensor (23), einen Lagesensor (23), einen Beschleunigungssensor (23), einen akustischen Sensor (24), einen Temperatursensor (25), einen optischen Sensor, einen Kraftsensor und/oder einen Drucksensor, und/oder
b. die Sensoreinheit (10) verfügt über ein Funkkommunikationsmodul (26), und/oder
c. die Sensoreinheit verfügt über einen Prozessor (23) sowie über einen Speicher, der mit dem Prozessor verbunden ist oder in den Prozessor integriert ist und der Programmcode zur Ausführung durch den Prozessor beinhaltet.

5. Flüssigkeitsspender (100) mit den folgenden Merkmalen:
a. der Flüssigkeitsspender (100) verfügt über einen Flüssigkeitsspeicher (102) sowie über einen hieran angebrachten Austragkopf (110) mit einer Austragöffnung (112) zur Abgabe von Flüssigkeit, und
a. der Flüssigkeitsspender (100) verfügt über eine Sensoreinheit (10) nach einem der vorstehenden Ansprüche, die an einem dem Austragkopf (110) gegenüberliegenden Bodenabschnitt (104) des Flüssigkeitsspeichers (102) angebracht ist.

6. Flüssigkeitsspender nach Anspruch 5 mit mindestens einem der folgenden zusätzlichen Merkmalen:
a. der Flüssigkeitsspeicher (102) wird durch eine Quetschflasche gebildet, und/oder
b. der Flüssigkeitsspender (100) ist als Sprühspender oder als Tropfenspender ausgebildet, und/oder
c. der Flüssigkeitsspeicher (102) ist mit einer pharmazeutischen Flüssigkeit befüllt.

## Claims

1. Sensor unit (10) for attachment to a liquid dispenser (100), with the following features:
a. the sensor unit (10) is provided for exchangeable attachment to the bottom portion (104) of a liquid store (102), and
b. the sensor unit (10) has an annular wall structure (12) which surrounds a receiving space (16), closed on the bottom side by a receiving space floor (14), for receiving the bottom portion (104) of the liquid store (102), and
c. the sensor unit (10) has at least one sensor (23, 24, 25) for detecting the handling of the liquid dispenser (100),
**characterized by** the following feature:
d. on the inside of the annular wall structure (12), a circumferential seal (90) is provided for bearing against a casing surface (106) of the liquid store (102) and, together with the casing surface (106) and the bottom portion (104) of the liquid store (102), forms an isolated pressure chamber (92).

2. Sensor unit (10) according to Claim 1 with the following additional features:
a. the pressure chamber (92) has a part chamber (92B) with variable volume, and
b. a switch element (98) is provided for manually changing the volume of the part chamber (92B).

3. Sensor unit (10) according to Claim 1 or 2 with the following additional features:
a. a pressure-balancing channel (94) is provided which connects the pressure chamber (92) to an environment, and
b. a manually switchable valve (96) is provided, by means of which the pressure-balancing channel (94) can be closed so that the pressure chamber (92) is thereby isolated from the environment.

4. Sensor unit (10) according to any of the preceding claims with at least one of the following additional features:
a. the sensor unit (10) has at least one sensor (23, 24, 25), preferably a movement sensor (23), a position sensor (23), an acceleration sensor (23), an acoustic sensor (24), a temperature sensor (25), an optical sensor, a force sensor and/or a pressure sensor, and/or
b. the sensor unit (10) has a radio communication module (26), and/or
c. the sensor unit has a processor (23) and a memory which is connected to the processor or integrated in the processor and contains the program code for execution by the processor.

5. Liquid dispenser (100) with the following features:
a. the liquid dispenser (100) has a liquid store (102) and a delivery head (110) attached thereto with a delivery opening (112) for discharge of liquid, and
b. the liquid dispenser (100) has a sensor unit (10) as claimed in any of the preceding claims which is attached to a bottom portion (104) of the liquid store (102) opposite the delivery head (110).

6. Liquid dispenser according to Claim 5 with at least one of the following additional features:
a. the liquid store (102) is formed by a squeeze bottle, and/or
b. the liquid dispenser (100) is formed as a spray dispenser or as a drop dispenser, and/or
c. the liquid store (102) is filled with a pharmaceutical liquid.

## Revendications

1. Unité de capteur (10) destinée à être fixée à un distributeur de liquide (100), présentant les particularités suivantes :
a. l'unité de capteur (10) est prévue pour être fixée de manière amovible à la partie de fond (104) d'un réservoir de liquide (102), et
b. l'unité de capteur (10) présente une structure de paroi annulaire (12) qui entoure un espace de réception (16) fermé au fond par un fond d'espace de réception (14) afin de recevoir la partie de fond (104) du réservoir de liquide (102), et
c. l'unité de capteur (10) comporte au moins un capteur (23, 24, 25) destiné à détecter la manipulation du distributeur de liquide (100),
**caractérisée par** la particularité suivante :
d. il est prévu, sur la face intérieure de la structure de paroi annulaire (12), un joint d'étanchéité périphérique (90) qui est prévu pour reposer sur une surface d'enveloppe (106) du réservoir de liquide (102) et qui forme, conjointement avec la surface d'enveloppe (106) et la partie de fond (104) du réservoir de liquide (102), une chambre de pression isolée (92).

2. Unité de capteur (10) selon la revendication 1, présentant les particularités supplémentaires suivantes :
a. la chambre de pression (92) comporte une partie de chambre à volume variable (92B), et
b. il est prévu un élément de commutation (98) permettant de modifier manuellement le volume de la partie de chambre (92B).

3. Unité de capteur (10) selon la revendication 1 ou 2, présentant les particularités supplémentaires suivantes :
a. il est prévu un canal d'équilibrage de pression (94) qui relie la chambre de pression (92) à un environnement, et
b. il est prévu une soupape à commande manuelle (96) permettant de fermer le canal d'équilibrage de pression (94) de manière à isoler la chambre de pression (92) de l'environnement.

4. Unité de capteur (10) selon l'une quelconque des revendications précédentes, présentant au moins l'une des particularités supplémentaires suivantes :
a. l'unité de capteur (10) possède au moins un capteur (23, 24, 25), de préférence un capteur de mouvement (23), un capteur de position (23), un capteur d'accélération (23), un capteur acoustique (24), un capteur de température (25), un capteur optique, un capteur de force et/ou un capteur de pression, et/ou
b. l'unité de capteur (10) possède un module de communication radio (26), et/ou
c. l'unité de capteur possède un processeur (23) et une mémoire qui est reliée au processeur ou intégrée dans le processeur et qui contient le code de programme devant être exécuté par le processeur.

5. Distributeur de liquide (100) présentant les particularités suivantes :
a. le distributeur de liquide (100) possède un réservoir de liquide (102) et une tête de distribution (110) fixée à celui-ci et dotée d'une ouverture de distribution (112) pour délivrer du liquide, et
b. le distributeur de liquide (100) possède une unité de capteur (10) selon l'une quelconque des revendications précédentes, qui est fixée à une partie de fond (104) du réservoir de liquide (102) opposée à la tête de distribution (110).

6. Distributeur de liquide selon la revendication 5, présentant au moins l'une des particularités supplémentaires suivantes :
a. le réservoir de liquide (102) est constitué d'un flacon souple, et/ou
b. le distributeur de liquide (100) est conçu sous forme de vaporisateur ou de compte-gouttes, et/ou
c. le réservoir de liquide (102) est rempli d'un liquide pharmaceutique.
